# EUROPÄISCHE PATENTSCHRIFT

(11) **EP 0 008 468 B1**
(45) Veröffentlichungstag und Bekanntmachung des Hinweises auf die Patenterteilung: **15.12.1982**
(21) Anmeldenummer: 79200375.8
(22) Anmeldetag: 09.07.1979
(51) Int. Cl.: F27B 7/02, C22B 15/00

(54) **Raffinationsofen für NE-Metalle**
Refining furnace for non-ferrous metals
Four d'affinage pour métaux non-ferreux

(30) Priorität: 25.08.1978 DE 2837160
(43) Veröffentlichungstag der Anmeldung: 05.03.1980
(73) Patentinhaber: NORDDEUTSCHE AFFINERIE AG, D-2000 Hamburg 36 (DE)
(72) Erfinder: Kapell, Gerhard, Dipl.-Ing., D-2112 Jesteburg (DE); Hugk, Klaus Peter, Dipl.-Ing., D-2000 Hamburg 28 (DE)
(74) Vertreter: Fischer, Ernst, Dr.

## Beschreibung

Die Erfindung betrifft einen drehbaren Raffinationsofen für NE-Metalle mit einer Eintragsvorrichtung für flüssiges Metall, einem angrenzenden Oxidationsraum mit am Ofenmantel angeordneter Schlackenabzugsvorrichtung, einem durch eine Trennwand gebildeten Siphon und einem dadurch mit dem Oxidationsraum kommunizierend verbundenen Reduktionsraum mit Metallstich.

Es ist üblich, aus schmelzflüssigem Metall Verunreinigungen durch Feuerraffⁱnation zu entfernen, indem zu ihrer Verflüchtigung oder ihrer Verschlackung zunächst oxidiert, insbesondere mit Luft oder Sauerstoff, und anschließend zwecks Reduktion des bei der Oxidation gebildeten und im Metall gelösten Metalloxids mittels Polstämmen, pulverförmigen oder flüssigen Reduktionsmitteln oder reduzierenden Gasen reduziert wird.

Die beiden Prozesse können nacheinander in einer Vorrichtung, was zu einer diskontinuierlichen Metallproduktion führt, oder in zwei getrennten Vorrichtungen auf diskontinuierliche oder kontinuierliche Weise durchgeführt werden.

Für die Raffination von Kupfer ist es bekannt, einen drehbaren Trommetofen ein-" zusetzen, der mit flüssigem Kupfer beschickt wird und einen Oxidationsraum, einen Entschlackungsraum, einen Reduktionsraum sowie einen von einer vertikalen Trennwand gebildeten Siphon zur Trennung von Oxidationsraum und Reduktionsraum aufweist. Die Entnahme der Schlacke erfolgt über ein am Ofenmantel angebrachtes Schlackenlock; das raffinierte Kupfer wird über eine an der Stirnseite angeordnete Gießschnauze in einen separaten verfahrbaren Sammelbehälter ausgetragen (DE-B 810 432).

Nachteilig bei dem vorstehend skizzierten Verfahren ist, daß eine kontinuierliche Betriebsführung nicht möglich ist, da der Sammelbehälter nach seiner Füllung zum Verfahren in die Gießaniage abgetrennt werden muß und in dieser Zeit die Kupferentnahme aus der bzw. der Zufluß metallischen Kupfers in die Raffinationsvorrichtung unterbrochen werden muß. Nachteilig ist weiterhin, daß bei dem offensichtlich vorgesehenen Einsatz kleiner Aggregate eine über längere Zeiträume gleichbleibende Kupferqualität nicht erreichbar ist.

Aufgabe der Erfindung ist es, die mit der Konstruktion der bekannten, insbesondere vorgenannten Raffinationsöfen verbundenen Nachteile zu beseitigen und einen Raffinationsofen bereitzustellen, der - bei geringem konstruktiven Aufwand - einfach im Betrieb ist, eine kontinuierliche Raffination und die Gewinnung einer praktisch konstanten Kupferqualität gestattet.

Die Aufgabe wird gelöst, indem der eingangs genannte Raffinationsofen entsprechend der Erfindung derart ausstaltet wird, daß der Metallstich 7 am Ofenmantel auf der Seite der Schlackenabzugsvorrichtung 5, jedoch tiefer liegend, angeordnet ist.

Durch die Anordnung von Schlackenabzugsvorrichtung und Metallstich an der gleichen Seite des Ofenmantels und die drehbare Ausgestaltung des Raffinationsofens ist die Möglichkeit gegeben, Oxidations- und Reduktionsbehandlung bei weitgehend beliebigem Füllungsgrad vorzunehmen, so daß der Raffinationsofen gleichzeitig auch also Sammelbehälter wirkt bzw. Eine erhebliche Pufferkapazität im Hinblick auf Metallzu:auf und Metallabstich besitzt. So kann beispielsweise durch eine Drehbewegung des Raffinationsofens in dem Sinn, daß Schlakenabzugsvorrichtung und Metallstich auf höheres Niveau gelangen, Metall zur Reduktions- und Oxidationsbehandlung aufgenommen werden, wenn weniger Metall, als dem Zulauf entspricht, oder gar kein Metall abgegeben werden soll. Andererseits ist eine Betriebsweise des Raffinationsofens, bei der mehr raffiniertes Metall, als dem Zulauf entspricht, abgegeben werden soll oder aber eine Metallabgabe bei vorübergehend unterbrochenem Metallzulauf erwünscht ist, durch eine bloße Drehbewegung im entgegengesetzten Sinn möglich. Der erfindungsgemäße Raffinationsofen ist in einem Bereich von ca. 30% bis 100% des höchst möglichen Füllungsgrades betriebsfähig.

Ein weiterer erheblicher Vorteil besteht darin, daß bei Inbetriebnahme der Vorrichtung der Raffinationsprozeß bereits bei geringem Füllungsgrad, also nach einer vergleichsweise geringen Wartezeit, begonnen werden kann.

Der Betrieb des erfindungsgemäßen Raffinationsofens hinsichtlich Oxidations- und Reduktionsbehandlung erfolgt in an sich bekannter Weise. Zur Oxidation können Luft, mit Sauerstoff angereicherte Luft oder technisch reiner Sauerstoff, zur Reduktion die bekannten Polmittel, wie pulverförmige und flüssige Reduktionsmittel, Kohlenmonoxid, reformierte oder nicht reformierte Kohlenwasserstoffe, eingesetzt werden. Der Eintrag der Reaktanten kann über Düsen, gegebenenfalls als Düsenreihen angeordnet. oder Lanzen, die beispielsweise wassergekühlt sein können, erfolgen.

Eine vorteilhafte Weiterbildung der Erfindung ist dadurch gegeben, daß der Metallstich einen an den Ofenmantel angebauten, praktisch senkrecht zur Ofenachse verlaufenden, mit einem Stopper verschließbaren Ablaufkasten aufweist. Durch die Betätigung des Stoppers als Ventil läßt sich die ausfließende Kupfermenge sehr genau regulieren.

Eine weitere vorteilhafte Ausgestaltung der Erfindung besteht darin, eine den Raffinationsofen um die Ofenachse in vertikaler Richtung bewegende Kippvorrichtung vorzusehen. Hierdurch ist insbesondere die Möglichkeit gegeben, die Niveaus von Schlackenabzugsvorrichtung und Metallstich und damit die Schlackenschichtdicke in optimaler Weise den jeweiligen Betriebsverhältnissen anzupassen.

Weiterhin ist es vorteilhaft, an der der Eintrittsöffnung für das flüssige Metall gegenüberliegenden Stirnseite mindestens einen Brenner anzuordnen, wodurch sich nicht nur die erforderliche Temperatur in Raffinationsofen, sondern auch durch eine Veränderung des Brennstoff-Luft-Verhältnisses die Ofenatmosphäre oxidierend oder reduzierend einstellen läßt.

Die Ausgestaltung der Erfindung, wonach die Eintragsvorrichtung für das flüssige Metall durch die zentral an der Stirnseite angeordnete Abgasöffnung des Raffinationsofens geführt ist, ist insbesondere mit dem Vorteil verbunden, daß die Ofenabgase einen Teil ihrer fühlbaren Wärme an das einlaufende Metall abgeben und hierdurch eine weitgehende Ausnutzung erfahren.

Der erfindungsgemäße Raffinationsofen ist für die Behandlung all der NE-Metalle geeignet, die zunächst eine Oxidationsund anschließend eine Reduktionsbehandlung benötigen. Ein bedeutender Anwendungsfall liegt bei der Raffination von Kupfer vor.

Die Erfindung wird anhand der Figuren und des Ausführungsbeispiels beispielsweise und näher erläutert.

Es veranschaulichen jeweils in schematischer Darstellung Fig. 1 die Seitenansicht des Raffinationsofens; Fig. 2 einen Schnitt durch den Raffinationsofen.

Der Raffinationsofen 1 gemäß Fig. 1 besitzt einen Oxidationsraum 2 und einen Reduktionsraum 3, die durch eine einen Siphon bildende Trennwand 4 kommunizierend verbunden sind. Die Schlackenabzugsvorrichtung ist mit 5 bezeichnet. Sie besitzt einen Schlackendamm 6. 7 veranschaulicht den Metallstich, der mit einem Ablaufkasten 8 und Stopper 18 versehen ist. Der Metallzulauf erfolgt über Eintragungsvorrichtung 9, die durch den Abgaskanal 10 geführt ist. Mit 11 ist ein Brenner bezeichnet. Die Drehbewegung des Raffinationsofens 1 wird über Rollen 12, die auf Laufringen 13 geführt sind, bewirkt. 14 stellt eine Düse zur Zuführung von oxidierenden Gasen, 15 eine solche zur Zuführung der reduzierenden Gase dar.

In der Darstellung gemäß Fig. 2 sind der Metallstich 7, der Ablaufkasten 8 mit Stopper 18, die Düse 15 zur Einführung der reduzierenden Gase, die Gasabzugsvorrichtung 10, die Rollen 12 und ein Laufring 13 wiedergegeben. Insbesondere ist die den Raffinationsofen 1 mit der die Ofenachse in vertikaler Richtung bewegende Kippvorrichtung 16 schematisch dargestellt. Mit 17 ist eine verschließbare Öffnung zum Öffnen und Schließen des Stiches 7 bezeichnet.

### Ausführungsbeispiel

Der im Beispiel eingesetzte Raffinationsofen 1 besitzt eine Gesamtlänge von 9,50 m und einen lichten Durchmesser von 3,50 m. Die Länge des Oxidationsraumes 2 ist 6,50 m, die des Reduktionsraumes 3,00. Der maximale Füllungsgrad des Raffinationsofens 1 beträgt 250 t, bedingt durch den zentral an der Stirnseite angeordneten .4bgaskanal 10.

Bei Inbetriebnahme des mit dem Brenner 11 1 vorgeheizten Raffinationsofens 1 laufen über die Eintragsvorrichtung 9 30 t/h in einem Schachtofen erschmolzenes Kupfer zu. Bei einer Füllung von 80 t kann mit entsprechend tief gedrehter Schlackenabzugsvorrichtung 5 mit der Oxidationsbehandlung begonnen werden. Es werden hierzu 200 Nm³/h Luft über die Düse 14 eingetragen. Das Kupfer fließt durch eine in der Trennwand 4 angebrachte Öffnung in den Reduktionsraum 3, in dem ebenfalls nach vergleichsweise kurzer Zeit mit dem Reduktionsprozeß begonnen werden kann. Hierzu werden über die Düse 15 600 Nm³/h Methan zugeführt.

Dem zunehmenden Kupferinhalt wird durch eine entsprechende Drehbewegung der Raffinationsofens 1 Rechnung getragen. Gleichzeitig wird über die Schlackenabzugsvorrichtung 5 durch Überlauf über den Schlackendamm 6 ständig bzw. in kurzen Intervailen Schlacke in Mengen von 1000 kg/h entnommen.

Nachdem der Raffinationsofen 1 mit 250 t Kupfer gefüllt ist, wird mit dem Gießen von Anoden begonnen. Hierzu wird der Stich 7 geöffnet und der Stopper 18 des Ablaufkastens 8 gezogen. Die Gießleistung beträgt 50 t/h und ist mithin höher als der Kupferzulauf. Die Kupferabnahme wird durch entsprechende Drehung des Raffinationsofens 1 derart, daß über die Schlackenabzugsvorrichtung 5 weiterhin ständig bzw. in kurzen Intervallen Schlacke entnommen werden kann, berücksichtigt.

Nach 6 Stunden wird der Geißvorgang bei einer Füllung von 130 t für 4 Stunden eingestellt, wodurch die Kupfermenge im Raffinationsofen wieder auf 250 t ansteigt.

Infolge eines konstanten Kupferzuiaufs mit praktisch gleicher Beschaffenheit können innerhalb der gesamten beschriebenen Versuchskampagne die dem Oxidationsraum 2 und dem Reduktionsraum 3 zugeführten Gasmengen konstantgehalten werden.

## Patentansprüche

1. Drehbarer Raffinationsofen (1) für NE-Metalle mit einer Eintragsvorrichtung (9) für flüssiges Metall, einem angrenzenden Oxidationsraum (2) mit am Ofenmantel angeordneter Schlackenabzugsöffnung (5), einem durch eine Trennwand (4) gebildeten Siphon und einem dadurch mit dem Oxidationsraum (2) kommunizierend verbundenen Reduktionsraum (3) mit Metallstich (7), dadurch gekennzeichnet, daß der Metallstich (7) am Ofenmantel auf der Seite der Schlackenabzugsöffnung (5), jedoch tiefer liegend, angeordnet ist.

2. Raffinationsofen gemäß Anspruch 1, dadurch gekennzeichnet, daß der Metallstich (7) einen an den Ofenmantel angebauten, praktisch senkrecht zur Ofenachse verlaufenden, mit einem Stopper (18) verschließbaren Aublaufkasten (8) aufweist.

3. Raffinationsofen gemäß Anspruch 1 oder 2, dadurch gekennzeichnet, daß der Raffinationsofen (1) eine die Ofenachse in vertikaler Richtung bewegende Kippvorrichtung (16) aufweist.

4. Raffinationsofen gemäß Anspruch 1, 2 oder 3, dadurch gekennzeichnet, daß an der der Eintragsöffnung für das flüssige Metall gegenüberliegenden Stirnseite mindestens ein Brenner (11) angeordnet ist.

5. Raffinationsofen gemäß Anspruch 1, 2, 3 oder 4, dadurch gekennzeichnet, daß die Eintragsvorrichtung (9) für das flüssige Metall durch die zentral an der Stirnseite angeordnete Abgasöffnung des Raffinationsofens (1) geführt ist.

## Revendications

1. Four d'affinage ( 1 ) tournant pour métaux non-ferreux, comprenant un dispositif (9) de chargement du métal liquide, une chambre (2) d'oxydation adjacente ayant une ouverture d'évacuation des scories ménagée sur la paroi latérale du four, un siphon, formé par une cloison (4) de séparation, et une chambre (3) de réduction, qui communique par le siphon avec la chambre (2) d'oxydation et qui comprend un trou de coulée (7) pour le métal, caractérisé en ce que le trou de coulée (7) pour le métal est ménagé sur la paroi latérale du four du côté de l'ouverture (5) d'évacuation des scories mais à un niveau plus bas.

2. Four d'affinage suivant la revendication 1, caractérisé en ce que le trou de coulée (7) pour le métal présente une chapelle (8) d'écoulement, qui est rapportée sur la paroi latérale du four, qui s'étend pratiquement perpendiculairement à l'axe du four et qui peur être fermée à l'aide d'un dispositif (18) d'arrêt.

3. Four d'affinage suivant la revendication 1 ou 2, caractérisé en ce qu'il présente un dispositif (16) de basculement déplaçant l'axe du four suivant la direction verticale.

4. Four d'affinage suivant la revendication 1, 2 ou 3, caractérisé en ce que, sur la partie frontale opposée à l'ouverture de chargement du métal liquide est disposé au moins un brûleur (11).

5. Four d'affinage suivant la revendication 1, 2, 3 ou 4, caractérisé en ce que le dispositif (9) de chargement du métal liquide passe dans l'ouverture, qui est destinée au gaz résiduaire du four d'affinage (1) et qui est disposée au centre de la partie frontale.

## Claims

1. A rotatable furnace (1) for refining nonferrous metals, comprising means (9) for charging liquid metal, an adjoining oxidizing chamber (2) provided with slag-removing means (5) at the shell of the furnace, a siphon formed by a partition (4), a reducing chamber (3), which is connected by said siphon to the oxidizing chamber (2) and provided with metal-tapping means (7), characterized in that the metal-tapping means (7) are provided at the shell of the furnace on the same side as the slag-removing means (5) but below the same.

2. A refining furnace according to claim 1, characterized in that the metal tapping means (7) comprise a discharge box (8) which is attached to the shell of the furnace and extends virtually at right angles to the axis of the furnace and can be closed by a plug (18).

3. A refining furnace according to claim 1 or 2, characterized in that the refining furnace (1) is provided with tilting means (16) for moving the refining furnace vertically to the axis of the furnace.

4. A refining furnace according to claim 1, 2 or 3, characterized in that at least one burner (11) is provided at that end wall which is opposite to the opening for charging the liquid metal.

5. A refining furnace according to claim 1, 2, 3 or 4, characterized in that the means (9) for charging liquid metal extend through the exhaust gas opening of the refining furnace (1) and said opening is centrally disposed in the end wall.
